# EUROPÄISCHE PATENTANMELDUNG

(11) **EP 0 283 639 A1**
(43) Veröffentlichungstag der Anmeldung: **28.09.1988**
(21) Anmeldenummer: 88100322.2
(22) Anmeldetag: 12.01.1988
(51) Int. Cl.: E06B 3/72, E06B 3/96

(54) **Bausatz für eine Tür**

(30) Priorität: 20.02.1987 DE 3705506
(71) Anmelder: Firma Gerhard R. Schmidt, D-5804 Herdecke (DE)
(72) Erfinder: Schmidt, Gerhard Christian, Dipl.-wirt (VWA), D-5800 Hagen 1 (DE)
(74) Vertreter: Tetzner, Volkmar, Dr.-Ing. Dr. jur.

(57) **Zusammenfassung**

Die Erfindung betrifft einen Bausatz für eine aus Rahmen und Füllung bestehende Tür, wobei der Rahmen aus Seitenteilen (1, 2) und Friesstücken (3, 4, 5, 6) besteht, die unter Einfügung der Füllung (7, 8) über vorgefertigte Verbindungselemente (25) in unterschiedlich wählbarer Höhenlage der Friesstücke miteinander verbindbar sind. Ein solcher Bausatz ermöglicht dem Heimwerker auf kostensparende Weise die Herstellung einer Tür nach eigenen Vorstellungen.

## Beschreibung

Die bisher bekannten, im Werk gefertigten Türblätter enthalten einen umlaufenden Rahmen, eine Innenfüllung sowie Deckplatten aus Holz oder anderen Materialien (die furniert, lackiert oder in sonstiger Weise oberflächenbehandelt sein können). Erforderliche Lichtöffnungen werden bisher rahmenmäßig innen angelegt und nachträglich ausgeschnitten.

Berücksichtigt man die verschiedenen Abmessungen und Ausführungsformen (wie Stiltüren und Landhaustüren), in denen derartige Türen von den Abnehmern benötigt werden, so leuchtet ein, daß sowohl die Fertigung, als auch der Transport und die Lagerhaltung dieser Türen einen beträchtlichen Aufwand verursacht.

Im Zuge der zunehmenden Heimwerkertätigkeit besteht ferner ein erhebliches Bedürfnis nach einer für den Abnehmer kostensparenden Möglichkeit, sich die von ihm gewünschte Tür unter gewissem Einsatz eigener Arbeitszeit zumindest teilweise selbst zu bauen und hierbei auch gewisse Variationen in der Gestaltung durchzuführen.

Der Erfindung liegt daher die Aufgabe zugrunde, eine Möglichkeit zur kostensparenden Herstellung einer Tür in wahlweise unterschiedlicher Ausfüh rung zu schaffen, wobei die Fertigungsmöglichkeiten im Werk ausgenutzt und verbessert, Transport und Lagerhaltung vereinfacht und ein arbeitsmäßiger Beitrag des Heimwerkers ermöglicht werden.

Diese Aufgabe wird erfindungsgemäß durch einen Bausatz für eine aus Rahmen und Füllung bestehende Tür gelöst, wobei der Rahmen aus Seitenteilen und Friesstücken besteht, die unter Einfügung der Füllung über vorgefertigte Verbindungselemente in unterschiedlich wählbarer Höhenlage der Friesstücke miteinander verbindbar sind.

Zweckmäßige Ausgestaltungen der Erfindung sind Gegenstand der Unteransprüche.

Die Einzelteile des erfindungsgemäßen Bausatzes werden im Werk unter Ausnützung der hier gegebenen rationellen Fertigungsmöglichkeiten so vorbereitet, daß der Abnehmer bzw. Heimwerker die Tür aus den Bausatzelementen auf einfache Weise und ohne Spezialwerkzeuge zusammensetzen kann. Bedingt durch die gegenüber einer fertigen Tür wesentlich kleineren Abmessungen des Bausatzes vereinfachen sich Transport und Lagerhaltung erheblich.

Ein besonderer Vorteil des erfindungsgemäßen Bausatzes besteht darin, daß der Abnehmer durch unterschiedliche Anordnung der Friesstücke Türen von ganz verschiedenem Charakter (insbesondere Stil türen und Landhaustüren) herstellen kann, wobei er die entsprechende Wahl noch nicht beim Kauf des Bausatzes, sondern erst beim endgültigen Zusammenbau der Tür treffen muß.

In fertigungstechnischer Hinsicht ist besonders vorteilhaft, daß unter weitgehender Verwendung gleicher Elemente unterschiedliche Bausätze für verschieden gestaltete Türen zusammengestellt werden können, etwa mit Friesstücken und Füllungen in erforderlicher Breite, mit unterschiedlich gestalteten Füllungen bei gleichen Abmessungen der Seitenteile und Friesstücke usw.

Es besteht dabei auch die Möglichkeit, den Bausatz in einzelne Bausatzgruppen aufzuteilen, indem beispielsweise eine erste Bausatzgruppe die Seitenteile, eine zweite Bausatzgruppe die Friesstücke des Rahmens, eine dritte Bausatzgruppe die Füllung und eine vierte Bausatzgruppe etwa zusätzlich verwendete Profilleisten enthält. Auf diese Weise kann der Abnehmer die Seitenteile und Friesstücke des Rahmens, die Füllung und die Profilleisten variieren, was eine ungeahnte Vielfalt in der Gestaltung bei gleichzeitiger erheblicher Kosteneinsparung in Herstellung, Lagerung und Vertrieb ergibt.

Die Seitenteile und die Friesstücke des Rahmens werden erfindungsgemäß zweckmäßig über Dübel, insbesondere aus Hartholz, dauerhaft miteinander verbunden. Diese Dübel bilden zweckmäßig einen losen Bestandteil des Bausatzes und werden in Sacklochbohrungen der Seitenteile und der Friesstücke des Rahmens eingeleimt. Zusätzlich kann dabei eine Nut-Feder-Verbindung vorgesehen werden.

Dabei besteht auch die Möglichkeit, das Türblatt in der Breite zu kürzen, um ein schmaleres Maß als das Normmaß zu erreichen. Zu diesem Zweck wird die Länge der in den Friesstücken vorgesehenen Sacklochbohrungen größer als die zum Eingriff in diese Bohrungen bestimmte Länge der Dübel gewählt. Durch Abschneiden der Friesstücke und der Füllung kann dann die Breite der Tür auf einfache Weise durch den Heimwerker verändert werden.

Diese und weitere zweckmäßige Ausgestaltungen der Erfindung ergeben sich aus der folgenden Beschreibung einiger in der Zeichnung veranschaulichter Ausführungsbeispiele. Es zeigen
Fig. 1 eine Ansicht der Einzelteile eines Ausführungsbeispieles des erfindungsgemäßen Bausatzes,
Fig. 2 und 3 zwei Varianten von Türen, die mit den in Fig. 1 veranschaulichten Teilen des Bausatzes hergestellt werden können,
Fig. 4 und 5 Ansichten von zwei weiteren Ausführungsbeispielen,
Fig. 6 und 7 Schemadarstellungen von Ausführungen mit einer Links-/Rechts-Variationsmöglichkeit,
Fig. 8 bis 15 Darstellungen verschiedener Verbindungsarten.

Der in Fig. 1 dargestellte Bausatz zur Herstellung einer Tür enthält zwei Seitenteile 1, 2, vier Friesstücke 3, 4, 5, 6 und zwei Füllungsteile 7, 8.

Zur Verbindung der Friesstücke 3 bis 6 mit den Seitenteilen 1 und 2 dienen Hartholzdübel 25, die in vorgefertigte Sacklochbohrungen der Seitenteile und der Friesstücke eingreifen und in diesen Bohrungen verleimt werden.

Zur zusätzlichen Versteifung der Verbindung sind die Friesstücke 3 bis 6 an ihren Stirnseiten mit vorspringenden Stegen 26 versehen, die in entsprechende Nuten der Seitenteile 1, 2 eingreifen und dadurch eine zusätzliche Nut-Feder-Verbindung ergeben.

Die Friesstücke 3 bis 6 sind ferner an ihren jeweils den entsprechenden Füllungsteilen 7, 8 zugewandten Längsseiten mit Nuten 27 versehen, in die die Füllungsteile 7, 8 formschlüssig eingreifen. Die Füllungsteile 7, 8 greifen ferner im zusammengebauten Zustand der Tür in Nuten an der Innenseite der Seitenteile 1 und 2 ein. Das obere Friesstück 3 besitzt an seiner oberen Längsseite einen üblichen Falz, während das untere Friesstück 6 an seiner unteren Längsseite stumpf ausgebildet bzw. eventuell mit Sacklöchern oder Langlöchern zur Aufnahme von Dübeln einer dort anzubringenden Schutzschiene 31 versehen ist.

Um aus dem in Fig.1 veranschaulichten Bausatz unterschiedliche Türen herstellen zu können, weisen die Seitenteile 1, 2 mehr Sacklochbohrungen auf, als Dübellöcher an den Friesstücken 3 bis 6 vorgesehen sind. Die Friesstücke können infolgedessen in unterschiedlich wählbarer Höhenlage mit den Seitenteilen verbunden werden.

Die Fig.2 und 3 zeigen zwei solche Varianten:

Bei der Ausführung gemäß Fig.2, die eine Stiltür darstellt, bilden die beiden unmittelbar übereinander angeordneten Friesstücke 5 und 6 einen unteren Querfries, das Friesstück 4 einen mittleren Querfries und das Friesstück 3 einen oberen Querfries.

Bei der Variante gemäß Fig.3, die eine Landhaustür darstellt, werden dagegen der untere und obere Querfries durch je ein Friesstück 6 bzw. 3 gebildet, während die beiden anderen Friesstücke 4 und 5 zwei mit Abstand voneinander angeordnete mittlere Querfriese bilden. Im Falle der Fig.3 sind drei Füllungsteile 7ʹ, 7ʺ, 8 vorgesehen, wobei die Füllungsteile 7ʹ, 7ʺ durch Teilung des Füllungsteiles 7 (vgl. Fig.1) vom Heimwerker selbst hergestellt werden können.

Zweckmäßig ist hierbei die im obersten Friesstück 3 vorgesehene Nut 27 tiefer als die in den übrigen Friesstücken 4, 5, 6 vorhandenen Nuten 27. Auf diese Weise läßt sich der Höhenunterschied ausgleichen, der sich in der Lage der Füllungsteile zwischen den Varianten gemäß Fig.2 und Fig.3 ergibt.

Die Fig.2 und 3 lassen auch eine recht einfache Ausführung der beiden Seitenteile 1 und 2 erkennen. Danach weist das Seitenteil 1 nur an der äußeren Längsseite Einrichtungen 10 zur Aufnahme eines Türschlosses, einer Drückergarnitur und eines Schlüssels auf, während das andere Seitenteil 2 ebenfalls nur an seiner äußeren Längsseite mit Einrichtungen 11 zur Aufnahme von Bändern versehen ist.

Die Fig.4 und 5 zeigen weitere Varianten, die sich unter Verwendung eines erfindungsgemäßen Bausatzes herstellen lassen: Bei dem Ausführungsbeispiel gemäß Fig.4 sind drei Friesstücke 3, 4, 5 und zwei Füllungsteile 7, 8 vorgesehen, während die Variante gemäß Fig.5 unter Verwendung von lediglich zwei Friesstücken 3 und 4 und einem Füllungsteil 7 hergestellt ist.

Bei dem Ausführungsbeispiel gemaß Fig.4 sind beide Seitenteile 1 und 2 mit wahlweise verwendbaren Einrichtungen (z.B. Ausnehmungen, Verstärkungen und Vorrichtungen) zur Aufnahme der Bänder 9 sowie mit wahlweise verwendbaren Einrichtungen 10 zur Aufnahme des Schlosses, der Drückergarnitur und des Schlüssels versehen. Die wahlweise verwendbaren Einrichtungen weisen dabei vorzugsweise lösbare Abdeckungen auf, so daß ein und dieselbe Tür wahlweise als linke oder rechte Tür benutzt werden kann (in Fig.4 sind demgemäß die verwendeten Bänder 9 und die benutzten Einrichtungen 10 voll ausgezogen und die nicht vorhandenen Bänder 9 bzw. die nicht benutzten Einrichtungen 10 gestrichelt angedeutet).

Ebenso wie die Füllungsteile kann auch der Rahmen, bestehend aus den Seitenteilen und den Friesstücken, aus den verschiedensten Materialien (z.B. Holz, Spanplatten, Kunststoff, Metall, Verbundmaterial usw.) hergestellt werden.

Gemäß einer zweckmäßigen Ausgestaltung der Erfindung sind zumindest die Seitenteile und die Friesstücke aus einer Spanplatte hergestellt, die an den Außenseiten furniert, kaschiert oder lackiert ist und die an hoch beanspruchten Stellen, insbesondere an den zur Befestigung der Bänder und des Schlosses bestimmten Stellen, eine Verstärkung durch Dübel, vorzugsweise aus Hartholz, aufweist.

Der Bausatz kann ferner Profilleisten enthalten, die auf den Rand der Füllungsstelle am Übergang zwischen den Füllungsteilen und den Seitenteilen sowie Friesstücken aufgesetzt werden. Es versteht sich, daß diese Profilleisten je nach Art der Tür unterschiedlich gestaltet sein können.

Durch Kombination der unterschiedlichsten Ausführungsformen, Materialien und Oberflächenbehandlungen für die Seitenteile, die Friesstücke, die Füllungsteile und/oder die Profilleisten ergeben sich für den Benutzer überaus vielfältige gestalterische Möglichkeiten.

Die Variationsmöglichkeit für den Heimwerker ist hierbei besonders groß, wenn für die Seitenteile, die Friesstücke, die Füllungsteile und/oder die Profilleisten gesonderte Packeinheiten des Bausatzes vorgesehen sind, so daß der Abnehmer schon beim Kauf des Bausatzes unter einer größeren Anzahl von gestalterischen Möglichkeiten wählen kann.

Es versteht sich ferner, daß sowohl die Seitenteile als auch die Friesstücke, die Füllungsteile und Leisten jeweils in unterschiedlichen Holzarten furniert, verschiedenfarbig lackiert, kaschiert oder in Holz, Kunststoff, Aluminium oder sonstigen Materialien ausgeführt sein können. Während - wie eingangs erwähnt - bei bekannten Ausführungen meist nachträglich Offnungen ausgeschnitten werden müssen, wenn beispielsweise Glasscheiben als Lichtöffnungen eingesetzt werden sollen, können derartige Lichtöffnungen zur Aufnahme von Glasscheiben bei der erfindungsgemäßen Ausführung von vornherein in sehr variabler Weise berücksichtigt werden, ohne daß dazu nachträglich etwas ausgeschnitten werden muß. Bei dieser erfindungsgemäßen Tür brauchen daher lediglich die den Rahmen bildenden Teile (mit den noch erforderlichen Füllungsteilen) so zusammengesetzt zu werden, daß sich die gewünschte Lichtöffnung (oder sonstige Aussparungen) ergeben.

Die aus dem erfindungsgemäßen Bausatz hergestellte Tür kann ferner mit einer Aufdoppelung der Füllung versehen oder durch sonstige Maßnahmen besonders hochwertig ausgestaltet werden.

Das äußere Erscheinungsbild der aus dem erfindungsgemäßen Bausatz hergestellten Tür entspricht trotz ihrer sehr preiswerten Herstellung dem Aussehen einer wertvollen, aus einem Stück gefertigten Tür, insbesondere einer Stiltür oder Landhaustür.

Fig.6 zeigt ein Ausführungsbeispiel für das Seitenteil 1ʹ einer Tür, die zwei identische Seitenteile besitzt, trotzdem jedoch wahlweise links oder rechts verwendbar ist. Dieses Seitenteil 1ʹ ist mit je zwei seitlichen Falzen 1a versehen, wobei im Bereich beider Falze sowohl Einrichtungen 11 (z.B. Ausnehmungen) zur Aufnahme der Bänder als auch Einrichtungen 10 (z.B. Ausnehmungen) zur Aufnahme von Schloß, Drückergarnitur und Schlüssel vorgesehen sind. Bei dem einen Seitenteil lʹ dieser Tür sind damit die Einrichtungen 10 und beim anderen Seitenteil die Einrichtungen 11 aktiv. Die nicht benötigten Einrichtungen sind durch lösbare, beispielsweise perforierte Abdeckungen abgedeckt.

Durch die zuvor anhand Fig.6 erläuterte Gestaltung der Seitenteile 1ʹ eröffnet sich die äußerst vorteilhafte Möglichkeit, mit gleichartig ausgeführten Seitenteilen für den Rahmen eine so aufgebaute Tür sowohl zum Linksanschlagen als auch zum Rechtsanschlagen zu verwenden, wobei in jedem Falle die genannten Einrichtungen 10 bzw. 11 zur Aufnahme des Schlosses, der Drückergarnitur und des Schlüssels bzw. der Bänder stets in den entsprechenden Normhöhen der Tür vorgesehen sind. Die Seitenteile 1, können ferner auch zur wahlweisen Gestaltung der Höhe von Schloß und Drückergarnitur um eine horizontale Achse gedreht werden.

Die in unterschiedlicher Lage verwendbaren Seitenteile 1ʹ weisen ferner einen oberen und einen unteren Falz 1c, 1d auf, wobei der in der gewählten Einbaulage untere Falz 1d - wie gezeichnet - durch eine Leiste 12, z.B. Vierkantleiste, abdeckbar ist.

Fig.7 veranschaulicht ein Ausführungsbeispiel, bei dem die wahlweise in zwei Lagen verwendbaren Seitenteile 1ʺ gleichfalls mit je zwei seitlichen Falzen versehen sind, wobei der in der gewählten Einbaulage innere Falz durch eine Leiste 13 bzw. 14 abgedeckt ist. Das rechte Seitenteil 1ʺ ist im Bereich seiner beiden seitlichen Falze mit wahlweise verwendbaren Einrichtungen 11 zur Aufnahme der Bänder versehen. Das linke Seitenteil 1ʺ ist im Bereich seiner seitlichen Falze mit wahlweise verwendbaren Einrichtungen 10 zur Aufnahme des Schlosses, der Drückergarnitur und des Schlüssels versehen. Auch diese Ausführung gestattet es damit für den Benutzer, mit ein und demselben Bausatz wahlweise eine links oder rechts angeschlagene Tür herzustellen, indem lediglich die entsprechend vorbereiteten Seitenteile an den entsprechenden Türseiten angeordnet werden.

Die Fig.8 bis 15 veranschaulichen einige weitere Verbindungsmöglichkeiten, die jedoch als Beispiele zu verstehen sind.

Gemäß Fig.8 sind das Seitenteil 2 und das Friesstück 3 über einen Bolzen 15 und zwei Exzenter 16, 17 verbunden.

Fig. 9 zeigt eine einfache Schraubverbindung (auf Gehrung), bestehend aus einer in das Seitenteil 2 eingesetzten Gewindehülse 18 und einer durch das Friesstück 3 hindurchgeführten Schraube 19. Die Schraubverbindung kann entweder (wie dargestellt) von außen mittels einer Abdeckkappe verdeckt im Falz vorgesehen werden oder verdeckt von innen in der Nut des Rahmens.

Fig. 10 zeigt eine Verbindung von Seitenteil 2 und Friesstück 3 über eine Schraube 19 unter zusätzlicher Verwendung von zwei Steckdübeln 20. Die Schraube 19 kann in eine Gewindehülse 18 oder direkt in das Material des Friesstückes 3 eingreifen.

Gemäß Fig. 11 sind das Seitenteil 2 und das Friesstück 3 über U-förmige Klammern (Clipse) 21 miteinander verbunden.

Fig. 12 zeigt eine Verbindung über Haken 22, 23, die mit dem Friesstück 3 bzw. dem Seitenteil 2 verbunden sind. Fig. 13 veranschaulicht eine Formschlußverbindung über ein Schwalbenschwanzprofil 24.

Es versteht sich, daß eine Formschlußverbindung ähnlich Fig. 13 ebenso wie eine Klebverbindung auch zusätzlich zu den in den Fig. 8 bis 12 dargestellten Verbindungsarten gewählt werden kann.

Wenngleich sich grundsätzlich auch mit den in den Fig. 8 bis 13 veranschaulichten Verbindungsarten erreichen läßt, daß die Friesstücke über vorgefertigte Verbindungselemente in unterschiedlich wählbarer Höhenlage mit den Seitenteilen verbunden werden können, so ist die insoweit einfachste Verbindungsmöglichkeit die anhand der Fig.1 bis 3 veranschaulichte mittels in Sacklochbohrungen der Seitenteile einzuleimender Hartholzdübel und einer zusätzlichen Nut-Federverbindung.

Fig.14 veranschaulicht für diese anhand der Fig.1 bis 3 veranschaulichte Variante eine Möglichkeit, um dem Heimwerker (der vielfach keine Schraubzwingen verfügbar hat) den Verleimungsvorgang zu erleichtern. Zu diesem Zweck enthalten die Seitenteile 1, 2 zumindest an einigen der mit den Friesstücken 3 bis 6 zu verleimenden Stellen (vorzugsweise im Bereich der vier Ecken der Tür) Stufenbohrungen 28, durch die (nicht veranschaulichte) Verbindungsschrauben in die Friesstücke einschraubbar sind. Die Bohrungen 28 werden anschließend durch eine vorzugsweise bündig sitzende Kappe abgedeckt. Beim Zusammenbau fügt der Heimwerker Seitenteile, Friesstücke und Füllung zusammen und sichert mittels der durch die Bohrungen 28 in die Friesstücke eingeführten Schrauben den Verleimungsvorgang.

Fig.15 veranschaulicht schließlich eine Möglichkeit, wie die Breite der Tür unter das Normmaß verringert werden kann. Zu diesem Zweck ist die Länge der in den Friesstücken 3 bis 6 vorgesehenen Sacklochbohrungen 29 größer als die zum Eingriff in diese Bohrungen bestimmte Länge der Dübel 25. Durch Abschneiden der Friesstücke 3 bis 6 (und der Füllungsteile 7, 8), etwa längs der in Fig.15 strichpunktiert angedeuteten Linie 30, kann die Gesamtbreite der Tür auf einfache Weise verringert werden, wobei weiterhin der Eingriff der Füllungsteile 7, 8 in die Nuten der Seitenteile 1 und 2 gewährleistet ist.

Erfindungsgemäß ist auch ein Verkürzen der Höhe der Tür durch Abschneiden des Rahmens möglich. Zu diesem Zweck weisen die Seitenteile des Rahmens und das untere Friesstück 6 jeweils an der Unterseite Langlochbohrungen auf, in die zur Befestigung einer Schutzschiene 31 dienende Dübel eingreifen (vgl. Fig.1), deren Länge kürzer als die der Langlochbohrungen ist. Durch Abschneiden der Seitenteile und des unteren Friesstückes 6 kann dann die Höhe der Tür ebenfalls dem jeweiligen Anwendungsfall angepaßt werden.

Die in den Seitenteilen 1, 2 vorgesehenen Nuten entsprechen zweckmäßig der Stärke der Füllungsteile 7, 8. Die Stärke der zur Befestigung der beiden mittleren Friesstücke 4, 5 dienenden Dübel wird zweckmäßig etwas geringer als die Nutenstärke gewählt. Für die zur Befestigung des obersten und untersten Friesstückes 3 bzw. 6 dienenden Dübel kann demgegenüber eine größere Stärke gewählt werden, da für diese Friesstücke keine Variationsmöglichkeit in der Höhenlage vorgesehen werden muß.

Die Abmessungen der Einzelteile des erfindungsge mäßen Bausatzes können je nach den Bedürfnissen in weiten Grenzen variiert werden. Die beiden Seitenteile und Friesstücke können beispielsweise ca. 16 cm breit und ca. 40 mm (oder mehr) stark gehalten werden. Die Füllung kann in der Stärke des Rahmens oder schwächer gewählt werden. Auch für die Gestaltung der Füllung bestehen - wie bereits erwähnt - zahlreiche Möglichkeiten. Vorteilhaft, insbesondere im Hinblick auf eine große Variationsbreite, ist beispielsweise der Aufbau der Füllung aus mehreren Lamellen. Auch Aufdoppelungen sind möglich.

Für die Einrichtungen (insbesondere Ausnehmungen) zur Aufnahme der Bänder sowie des Schlosses, der Drückergarnitur und des Schlüssels können beispielsweise vorgestanzte und damit unsichtbare Abdeckungen vorgesehen werden oder sichtbare Abdeckungen, die so ausgebildet sind, daß sie sich plan und damit kaum sichtbar in das Werkstück einfügen. Selbstverständlich besteht auch die Möglichkeit, diese Elemente aus dekorativen Gründen betont sichtbar zu machen.

## Patentansprüche

1. Bausatz für eine aus Rahmen und Füllung bestehende Tür, wobei der Rahmen aus Seitenteilen (1, 2) und Friesstücken (3, 4, 5, 6) besteht, die unter Einfügung der Füllung (7, 8) über vorgefertigte Verbindungselemente (z. B. 25) in unterschiedlich wählbarer Höhenlage der Friesstükke miteinander verbindbar sind.

2. Bausatz nach Anspruch 1, dadurch gekennzeichnet, daß die Seitenteile (1, 2) und die Friesstücke (3, 4, 5, 6) des Rahmens über in Sacklochbohrungen (29) einzuleimende, lose Bestandteile des Bausatzes bildende Dübel (25), insbesondere aus Hartholz, sowie vorzugsweise über zusätzliche Nut-Feder-Verbindungen, dauerhaft miteinander verbindbar sind.

3. Bausatz nach den Ansprüchen 1 und 2, dadurch gekennzeichnet, daß die Seitenteile (1, 2) mehr Sacklochbohrungen (29) aufweisen, als Dübel (25) vorgesehen sind, so daß die Friesstücke (3, 4, 5, 6) in unterschiedlich wählbarer HÖhenlage mit den Seitenteilen verbindbar sind.

4. Bausatz nach den Ansprüchen 1 bis 3, dadurch gekennzeichnet, daß vier Friesstücke (3, 4, 5, 6) vorgesehen sind, die wahlweise wie folgt mit den Rahmenteilen (1, 2) verbindbar sind:
a) Zur Herstellung einer Stiltür (Fig. 2) bilden zwei unmittelbar übereinander angeordnete Friesstücke (5, 6) einen unteren Querfries, ein Friesstück (4) einen mittleren Querfries und ein Friesstück (3) einen oberen Querfries;
b) zur Herstellung einer Landhaustür (Fig.3) bilden je ein Friesstück (6) bzw. (3) einen unteren und oberen Türfries und die beiden anderen Friesstücke (4 5) zwei mit Abstand voneinander angeordnete mittlere Querfriese.

5. Bausatz nach Anspruch 2, dadurch gekennzeichnet, daß die Seitenteile (1, 2) und die Friesstücke (3 bis 6) mit Nuten versehen sind, in die die Füllung (7, 8) eingreift.

6. Bausatz nach den Ansprüchen 4 und 5, dadurch gekennzeichnet, daß die im oberen Friesstück (3) vorgesehene Nut tiefer als die in den übrigen Friesstücken (4, 5, 6) vorhandenen Nuten ist.

7. Bausatz nach den Ansprüchen 1 und 2, dadurch gekennzeichnet, daß die Länge der in den Friesstücken (3 bis 6) vorgesehenen Sacklochbohrungen größer als die zum Eingriff in diese Bohrungen bestimmte Länge der Dübel (25) ist, so daß die Breite der Tür durch Abschneiden der Friesstücke und der Füllung veränderbar ist.

8. Bausatz nach Anspruch 1, dadurch gekennzeichnet, daß das eine Seitenteil (1) an einer Längsseite mit Einrichtungen (10) zur Aufnahme eines Türschlosses, einer Drückergarnitur und eines Schlüssels und das andere Seitenteil (2) an einer Längsseite mit Einrichtungen (11) zur Aufnahme von Bändern versehen ist.

9. Bausatz nach Anspruch 1, dadurch gekennzeichnet, daß die wahlweise in zwei verwendbaren Seitenteile (1, 2) an einer Längsseite sowohl mit Einrichtungen (10) zur Aufnahme eines Türschlosses, einer Drückergarnitur und eines Schlüssels, als auch mit Einrichtungen (11) zur Aufnahme von Bändern versehen sind.

10. Bausatz nach Anspruch 1, dadurch gekennzeichnet, daß die wahlweise an der linken oder rechten Seite verwendbaren Seitenteile mit je zwei seitlichen Falzen versehen sind, wobei das eine Seitenteil an beiden Längsseiten mit Einrichtungen (11) zur Aufnahme von Bändern und das andere Seitenteil an beiden Längsseiten mit Einrichtungen (10) zur Aufnahme eines Türschlosses, einer Drückergarnitur und eines Schlüssels versehen ist.

11. Bausatz nach Anspruch 1, dadurch gekennzeichnet, daß die wahlweise auf beiden Seiten verwendbaren und außerdem um eine horizontale Achse umdrehbaren Seitenteile (1ʹ) mit je zwei seitlichen Falzen (1a) versehen sind, wobei beide Seitenteile an jeder Längsseite mit wahlweise verwendbaren Einrichtungen (11) zur Aufnahme der Bänder sowie mit wahlweise verwendbaren Einrichtungen (10) zur Aufnahme des Schlosses, der Drückergarnitur und des Schlüssels versehen sind, wobei die wahlweise verwendbaren Einrichtungen vorzugsweise mit lösbaren Abdeckungen versehen sind.

12. Bausatz nach Anspruch 11, dadurch gekennzeichnet, daß die Seitenteile(1ʹ) einen oberen und einen unteren Falz (1c, 1d) aufweisen, wobei der in der gewählten Einbaulage untere Falz (1d) durch eine Abdeckleiste (12) abdeckbar ist.

13. Bausatz nach Anspruch 10, dadurch gekennzeichnet, daß der in der gewählten Einbaulage der Seitenteile (1ʺ) jeweils innere Falz durch eine Abdeckleiste (13, 14) abdeckbar ist.

14. Bausatz nach Anspruch 1, dadurch gekennzeichnet, daß der Rahmen an der Unterseite Langlochbohrungen aufweist, in die zur Befesti gung einer Schutzschiene (31) dienende Dübel eingreifen, deren Länge kürzer als die der Langlochbohrungen ist, so daß die Höhe der Tür durch Abschneiden des Rahmens verkürzbar ist.

15. Bausatz nach den Ansprüchen 4 und 5, dadurch gekennzeichnet, daß die in den Seitenteilen (1, 2) vorgesehenen Nuten der Stärke der Füllung (7, 8) entsprechen und daß die Stärke der zur Befestigung der beiden mittleren Friesstücke (4, 5) dienenden Dübel etwas geringer als die Nutenstärke ist.

16. Bausatz nach Anspruch 1, dadurch gekennzeichnet, daß die Seitenteile (1, 2) und Friesstücke (3, 4, 5, 6) durch Schrauben, Haken, Klammern, Exzenter, Formschluß- und/oder Klebverbindungen miteinander verbindbar sind.

17. Bausatz nach Anspruch 1, dadurch gekennzeichnet, daß zumindest die Seitenteile (1, 2) und die Friesstücke (3, 4, 5, 6) aus einer Spanplatte hergestellt sind, an den Außenseiten furniert, kaschiert oder lackiert sind und an hoch beanspruchten Stellen, insbesondere an den zur Befestigung der Bänder und des Schlosses bestimmten Stellen, eine Verstärkung durch Dübel, vorzugsweise aus Hartholz, aufweisen.

18. Bausatz nach Anspruch 1, dadurch gekennzeichnet, daß Profilleisten vorgesehen sind, die auf den Rand der Füllungsteile (7, 8) am Übergang zwischen den Füllungsteilen und den Seitenteilen (1, 2) sowie Friesstücken (3 bis 6) aufsetzbar sind.

19. Bausatz nach den Ansprüchen 1 und 2, dadurch gekennzeichnet, daß die Seitenteile (1, 2) zumindest an einigen der mit den Friesstücken (3 bis 6) zu verleimenden Stellen nach außen abdeckbare Bohrungen (28), vorzugsweise Stufenbohrungen aufweisen, durch die den Verleimungsvorgang unterstützende Verbindungsschrauben in die Friesstücke (3 bis 6) einschraubbar sind.

20. Bausatz nach Anspruch 1, gekennzeichnet durch gesonderte Packeinheiten für Seitenteile (1, 2), Friesstücke (3 bis 6), Füllungen (7, 8) und Profilleisten.
